# FASCICULE DE BREVET EUROPEEN

(11) **EP 0 867 018 B1**
(45) Date de publication et mention de la délivrance du brevet: **20.03.2002**
(21) Numéro de dépôt: 95942739.4
(22) Date de dépôt: 14.12.1995
(51) Int. Cl.: G07C 9/00, G06M 1/10, G06M 11/00

(54) **DISPOSITIF DE DETECTION DE PRESENCE ET DE SENS DE PASSAGE DE MOBILES ET DE PERSONNES EN VUE DU COMPTAGE**
VORRICHTUNG ZUM ERFASSEN DER GEGENWART UND DER PASSIERRICHTUNG VON BEWEGLICHEN GEGENSTÄNDEN UND PERSONEN MIT DER ABSICHT, DIESE ZU ZÄHLEN
DEVICE FOR DETECTING THE PRESENCE AND DIRECTION OF PASSAGE OF MOBILES AND PERSONS WITH THE VIEW TO COUNTING THEM

(43) Date de publication de la demande: 30.09.1998
(73) Titulaire: BRIME TECHNOLOGIES, 75008 Paris (FR)
(72) Inventeur: LEBLANC, Michel, Brime S.A., Z.A. Courtaboeuf, F-91140 Villebon-sur-Yvette (FR)
(74) Mandataire: Cabinet BARRE LAFORGUE & associés
(86) Numéro de dépôt international: FR9501473
(87) Numéro de publication internationale: WO9722089

(56) Documents cités:
- EP-A- 0 339 949
- EP-A- 0 561 071
- FR-A- 2 431 738
- FR-A- 2 602 894
- FR-A- 2 721 126
- GB-A- 2 176 599
- US-A- 4 993 049
- US-A- 5 138 638
- US-A- 5 255 301

## Description

La présente invention concerne un dispositif permettant de détecter la présence et de déterminer le sens de passage de mobiles en vue du comptage. Le terme de « mobile » s'applique autant à un objet qu'à un être vivant.

La détection et la détermination du sens de passage de mobiles sont habituellement faites à l'aide d'une infrastructure mécanique de type tourniquets ou portillons, ou de systèmes optiques à coupure de faisceaux. Les tourniquets disposent généralement de trois branches. Une personne franchissant le tourniquet fait tourner celui-ci d'un tiers de tour. Cette rotation constitue la détection, et un système externe peut comptabiliser le nombre de personnes qui sont passées. Ce dispositif nécessite une infrastructure au sol importante et coûteuse. Il provoque un ralentissement du flux de piétons devant passer le tourniquet, par un effet de goulot, et ne peut fonctionner que dans un seul sens de passage. Un autre dispositif connu met en oeuvre une barrière infrarouge, constituée d'une partie émettrice et d'une partie réceptrice mises en regard et formant ainsi une ligne immatérielle. Un piéton coupant cette ligne est détecté par la non réception du faisceau lumineux provenant de l'émetteur. Un système externe peut ainsi compter le nombre de personnes ayant franchi la barrière. Les barrières infrarouges nécessitent d'être placées à une distance du sol compatible avec la taille des mobiles à détecter. Ainsi, la détection de personnes nécessite de placer la barrière à un mètre de hauteur environ, ce qui nécessite une infrastructure de soutien. Cette disposition du capteur à un mètre du sol ne le met pas à l'abri des actes de vandalisme.

FR-2 431 738 décrit un dispositif de détection dans lequel les éléments de réception doivent être inclinés en direction des zones de détection, ce qui nécessite, à l'installation, des réglages spécifiques délicats, longs et coûteux, et est coûteux à la fabrication.

L'invention vise à pallier ces inconvénients et concerne un dispositif conforme à la revendication 1.

Les revendications dépendantes concernent d'autres formes de réalisation de l'invention.

Le dispositif selon l'invention se fixe à la verticale des mobiles à détecter (plafond par exemple), ce qui ne nécessite aucune infrastructure au sol et le met plus à l'abri d'éventuels actes de vandalisme. De plus, il se présente sous forme d'un monobloc, ne nécessitant ainsi pas deux éléments séparés, contrairement à la barrière infrarouge. Cette disposition ne génère pas de ralentissement dans l'écoulement du flux des mobiles. Le dispositif, selon une première caractéristique, comporte un boîtier comprenant d'une première part deux émetteurs (1 et 4) ayant pour fonction d'émettre chacun un faisceau en direction d'un mobile par l'intermédiaire de moyens optiques, d'une seconde part un système de réception constitué de deux éléments (2 et 3) captant le faisceau réfléchi par le mobile passant dans la zone de détection par l'intermédiaire d'une optique de réception, et d'une troisième part une électronique de pilotage des éléments d'émission (1 et 4) et de traitement des signaux reçus par les éléments de réception (2 et 3). Les premier et second émetteurs (1 et 4), ainsi que les éléments de réception, sont des diodes infrarouges. L'électronique de pilotage de chaque élément d'émission et de traitement des signaux reçus par chaque élément de réception comporte une horloge (17) génératrice d'impulsion pilotant chaque élément d'émission, un amplificateur (18) amplifiant les signaux lumineux générés par chaque élément de réception, et un échantillonneur bioqueur (19) synchronise avec ladite horloge permettant de bloquer les signaux amplifiés et de comparer ceux-ci à une tension de référence au moyen d'un comparateur (20).

La disposition des systèmes d'émission et de réception est conforme aux relations suivantes:$\text{x} \text{1 =} \frac{\text{f}}{\text{d} \text{min1}} \text{xD} \text{1}$$\text{x} \text{1+} \text{t} \text{=} \frac{\text{f}}{\text{d} \text{max1}} \text{xD} \text{1}$$\text{x} \text{2 =} \frac{\text{f}}{\text{d} \text{min2}} \text{xD} \text{2}$$\text{x} \text{2 +} \text{t} \text{=} \frac{\text{f}}{\text{d} \text{max2}} \text{xD} \text{2}$ avec :
t: la taille des éléments de réception (2 et 3)
dmin1: distance minimale (12)
dmax1: distance maximale (14)
dmin2: distance minimale (13)
dmax2: distance maximale (15)
D1 : l'entraxe entre la première optique d'émission (5) et l'optique de réception (6)
D2: l'entraxe entre la seconde optique d'émission (7) et l'optique de réception (6)
f: la distance focale de réception (16)
x1: la distance (9) entre le premier élément de réception (3) et l'axe de l'optique de réception (6)
x2: la distance (8) entre le second élément de réception (2) et l'axe de l'optique de réception (6)

Le dispositif intègre deux émetteurs et deux récepteurs infrarouges synchronisés permettant de générer dans le sens de passage des mobiles deux zones de détection dans l'espace. L'existence de ces deux zones de détection virtuelles permet de déterminer le sens de passage des mobiles par réflexion directe.

Les éléments d'émission émettent en permanence des impulsions lumineuses. Au repos, lorsqu'aucun mobile n'est présent, les récepteurs ne reçoivent aucun signal. Lorsqu'un mobile passe dans la zone de détection du capteur, cette zone étant comprise entre une distance minimale et une distance maximale, il rencontre un premier faisceau. Ce faisceau se réfléchit sur le mobile et est détecté par le premier récepteur. En poursuivant son déplacement, le mobile coupe ensuite le second faisceau. Le second faisceau se réfléchit sur le mobile et est détecté par le second récepteur. La chronologie des faisceaux lumineux reçus permet de déterminer le sens de passage du mobile.

L'existence d'une zone de détection comprise entre une distance minimale et une distance maximale permet de rendre le dispositif insensible à la nature du support sur lequel se déplacent les mobiles. Ces distances permettent de détecter uniquement des mobiles ayant une dimension déterminée. Les dessins annexés illustrent l'invention:
- figure 1: cette figure représente le dispositif selon l'invention.
- figure 2: cette figure représente les distances minimales et distances maximales de détection.
- figure 3 : cette figure représente le synoptique de l'électronique utilisée pour le dispositif.
- figure 4 et 5 : ces figures représentent les chronogrammes des signaux de sortie

En référence à la figure 1, le dispositif comporte deux émetteurs de type diode infrarouge (1 et 4). La lumière émise par ces émetteurs infrarouges est focalisée à l'aide d'un dispositif optique d'émission (5 et 7).

Un mobile coupant le faisceau émis par le premier émetteur infrarouge (1), réfléchit ce faisceau. Le faisceau réfléchi (10) traverse l'optique de réception (6) pour atteindre le premier élément de réception (3). Un signal est alors reçu par le premier élément de réception (3).

Le mobile continuant son déplacement coupe le faisceau émis par le second émetteur infrarouge (4), et réfléchit ce faisceau. Le faisceau réfléchi (11) traverse l'optique de réception (6) pour atteindre le second élément de réception (2). Un signal est alors reçu par le second élément de réception (2).

Les signaux reçus sur les éléments de réception (2 et 3) permettent de connaître la présence et le sens de passage du mobile. Si le premier élément de réception (3) reçoit un signal avant le secondairement de réception (2), le mobile se déplace dans un sens allant du premier élément d'émission (1) vers le second élément d'émission (4). Si le second élément de réception (2) reçoit un signal avant le premier élément de réception (3), le mobile se déplace dans un sens allant du second élément d'émission (4) vers le premier élément d'émission (1).

Le dispositif selon l'invention permet la détection des mobiles coupant le faisceau émis par le premier émetteur (1) sur une zone comprise entre une distance minimale (12) et une distance maximale (14). Il permet la détection des mobiles coupant le faisceau émis par le second émetteur infrarouge (4) sur une zone comprise entre une distance minimale (13) et une distance maximale (15). Les distances maximale (14) et minimale (12) sont déterminées par la focale (16) de l'optique de réception (6)_{,} la taille de la surface sensible du premier élément de réception (3), la distance (9) entre le premier élément de réception (3) et l'axe de l'optique de réception (6), l'entraxe de l'optique d'émission (5) et de l'optique de réception (6). Les distances maximale (15) et minimale (13) sont déterminées par la focale (16) de l'optique de réception (6), la taille de la surface sensible du premier élément de réception (2), la distance (8) entre le second élément de réception (2) et l'axe de l'optique de réception (6), l'entraxe de l'optique d'émission (7) et de l'optique de réception (6).

En référence à la figure 3, les éléments d'émission (1 et 4) sont pilotés par des impulsions fournies par une horloge (17). Les signaux lumineux pulsés reçus par les éléments de réception (2 et 3) sont amplifiés au moyen d'un amplificateur (18). Après amplification, les signaux reçus sont bloqués de façon synchrone à l'horloge d'émission au moyen d'un échantillonneur bloqueur (19), pour pouvoir être comparés à une tension de référence dans un comparateur (20). Le résultat de cette comparaison donne le signal de sortie 1 et le signal de sortie 2.

La figure 4 représente les chronogrammes des signaux de sortie (sortie 1 et sortie 2) pour un mobile passant dans le sens premier élément d'émission (1) vers deuxième élément d'émission (2). Des signaux en forme de créneau apparaissent au moment où les éléments de réception ne reçoivent plus de signal.

La figure 5 représente les chronogrammes des signaux de sortie (sortie 1 et sortie 2) pour un mobile passant dans le sens deuxième élément d'émission (2) vers premier élément d'émission (1). Des signaux en forme de créneau apparaissent au moment où les éléments de réception ne reçoivent plus de signal.

Ces chronogrammes permettent de déterminer le sens de passage des mobiles, en effectuant un traitement à l'aide d'un graphe d'état.

Selon une variante non représentée, le dispositif peut être doté de 2 optiques de réceptions, chacune étant associée à un élément de réception (2 et 3).

Les principales applications industrielles du dispositif sont notamment la détection et la détermination du sens de passage de mobiles se déplaçant seuls ou en groupe et dans divers lieux en vue du comptage. Par exemple, il s'agit du comptage de personnes entrant et sortant d'un moyen de transport de personnes (métro, bus, train...) ou d'un lieu public ou privé, comptage notamment d'objets passant sur un tapis roulant, comptage de véhicules...

Plusieurs dispositifs selon l'invention peuvent être associés pour détecter et déterminer le sens de passage de mobiles se déplaçant de front, en vue du comptage (cas de personnes se déplaçant dans un couloir de métro par exemple). Le nombre de dispositifs à employer dépend de la taille, de la forme et du type de mobiles à détecter. Les dispositifs employés de la manière décrite ci-dessus doivent être synchronisés de telle sorte qu'il n'y ait pas de parasitage optique. La disposition des dispositifs décrite ci-dessus permet un traitement plus poussé des informations fournies en sortie des dispositifs. Les traitements peuvent être les suivants :
redondance : les signaux fournis par des dispositifs voisins peuvent être comparés pour obtenir une information fiable.
analyse : les signaux fournis par les dispositifs peuvent être analysés pour détecter la présence et déterminer le sens de passage de mobiles se déplaçant selon un axe mal défini (cas de piétons dans un couloir de métro par exemple).

## Revendications

1. Dispositif de détection de présence et de sens de passage de mobiles en vue du comptage, comprenant deux émetteurs (1, 4) infrarouges ayant pour fonction d'émettre chacun un faisceau en direction d'un mobile, et deux éléments de réception (2, 3) infrarouges, les deux émetteurs (1, 4) et les deux éléments de réception (2, 3) étant adaptés pour générer, dans le sens de passage des mobiles, deux zones de détection dans l'espace permettant de déterminer le sens de passage des mobiles, **caractérisé en ce qu'**il comporte un boîtier comprenant les deux émetteurs (1, 4), les deux éléments de réception (2, 3), des moyens optiques d'émission (5, 7) focalisant la lumière émise par les émetteurs (1, 4), des moyens optiques de réception (6) captant et focalisant le faisceau réfléchi par un mobile passant dans une zone de détection, et une électronique de pilotage des éléments d'émission (1, 4) et de traitement des signaux reçus par les éléments de réception (2, 3), **en ce que** les deux éléments de réception (2, 3) sont disposés à distance de l'axe optique des moyens optiques de réception (6), **en ce que** l'axe optique des moyens optiques de réception (6) est parallèle aux axes optiques des moyens optiques d'émission qui sont parallèles entre eux, **en ce que** les éléments de réception (2, 3) sont des diodes infrarouges orientées perpendiculairement aux axes optiques des moyens optiques d'émission (5, 7), et **en ce que** la disposition des systèmes d'émission et de réception est conforme aux relations suivantes :$\text{x1 =} \frac{\text{f}}{\text{d} \text{min1}} \text{.D1}$$\text{x1 +} \text{t} \text{=} \frac{\text{f}}{\text{d} \text{max1}} \text{.D1}$$\text{x2=} \frac{\text{f}}{\text{d} \text{min2}} \text{.D2}$$\text{x2 +} \text{t} \text{=} \frac{\text{f}}{\text{d} \text{max2}} \text{.D2}$ avec :
*t*: la taille des éléments de réception (2 et 3)
*d* min 1 : la distance minimale (12) de détection du premier émetteur (1) et du premier élément de réception (3)
*d* max 1 : distance maximale (14) de détection du premier émetteur (1) et du premier élément de réception (3)
*d* min 2 : distance minimale (13) de détection du second émetteur (4) et du second élément de réception (2)
*d* max 2 : distance maximale (15) de détection du second émetteur (4) et du second élément de réception (2)
D1 : l'entraxe entre la première optique d'émission (5) et les moyens optiques de réception (6)
D2 : l'entraxe entre la seconde optique d'émission (7) et les moyens optiques de réception (6)
*f* : la distance focale (16) des moyens optiques de réception (6)
x1 : la distance (9) entre le premier élément de réception (3) et l'axe des moyens optiques de réception (6)
x2 : la distance (8) entre le second élément de réception (2) et l'axe des moyens optiques de réception (6).

2. Dispositif selon la revendication 1, **caractérisé en ce que** les éléments de réception (2, 3) sont situés dans un même plan.

3. Dispositif selon la revendication 2, **caractérisé en ce que** les émetteurs (1, 4) et les éléments de réception (2, 3) sont situés dans un même plan perpendiculaire aux axes optiques des moyens optiques d'émission (5, 7).

4. Dispositif selon l'une des revendications 1 à 3, **caractérisé en ce qu'**il comprend une optique de réception (6) traversée par les faisceaux réfléchis (10, 11) émis par les deux émetteurs (1, 4).

5. Dispositif selon l'une quelconque des revendications précédentes, **caractérisé en ce que** l'électronique de pilotage de chaque élément d'émission et de traitement des signaux reçus par chaque élément de réception comporte une horloge (17) génératrice d'impulsions pilotant chaque émetteur, un amplificateur (18) amplifiant les signaux lumineux générés par chaque élément de réception, et un échantillonneur bloqueur (19) synchronisé avec ladite horloge permettant de bloquer les signaux amplifiés et de comparer ceux-ci à une tension de référence au moyen d'un comparateur (20).

## Claims

1. Device for detecting the presence of mobiles and the direction of passage of mobiles with a view to counting, comprising two infrared emitters (1, 4) each having the function of emitting a beam in the direction of a mobile, and two infrared reception elements (2, 3), the two emitters (1, 4) and the two reception elements (2, 3) being designed to generate, in the direction of passage of the mobiles, two spatial detection zones in order to determine the direction of passage of the mobiles, **characterised in that** it has a unit comprising the two emitters (1, 4), the two reception elements (2, 3), optical emission means (5, 7) focusing the light emitted by the emitters (1, 4), optical reception means (6) collecting and focusing the beam reflected by a mobile passing through a detection zone, and electronics for driving the emission elements (1,4) and for processing the signals received by the reception elements (2, 3), **in that** the two reception elements (2, 3) are arranged at a distance from the optical axis of the optical reception means (6), **in that** the optical axis of the optical reception means (6) is parallel to the optical axes of the optical emission means, which are mutually parallel, **in that** the reception elements (2, 3) are infrared diodes oriented perpendicularly to the optical axes of the optical emission means (5, 7), and **in that** the arrangement of the emission and reception systems is in accordance with the following relationships:$\text{x1 =} \frac{\text{f}}{\text{d} \text{min1}} \text{. D1}$$\text{x1 +} \text{t} \text{=} \frac{\text{f}}{\text{d} \text{max1}} \text{. D1}$$\text{x2 =} \frac{\text{f}}{\text{d} \text{min2}} \text{. D2}$$\text{x2 +} \text{t} \text{=} \frac{\text{f}}{\text{d} \text{max2}} \text{. D2}$ with:
*t*: the size of the reception elements (2 and 3)
*d* min 1: the minimum detection distance (12) of the first emitter (1) and of the first reception element (3)
*d* max 1: maximum detection distance (14) of the first emitter (1) and of the first reception element (3)
*d* min 2: minimum detection distance (13) of the second emitter (4) and of the second reception element (2)
*d* max 2: maximum detection distance (15) of the second emitter (4) and of the second reception element (2)
D1: the axial offset between the first optical emission means (5) and the optical reception means (6)
D2: the axial offset between the second optical emission means (7) and the optical reception means (6)
*f*: the focal length (16) of the optical reception means (6)
x1: the distance (9) between the first reception element (3) and the axis of the optical reception means (6)
x2: the distance (8) between the second reception element (2) and the axis of the optical reception means (6).

2. Device according to Claim 1, **characterised in that** the reception elements (2, 3) are located in the same plane.

3. Device according to Claim 2, **characterised in that** the emitters (1, 4) and the reception elements (2, 3) are located in the same plane, which is perpendicular to the optical axes of the optical emission means (5, 7).

4. Device according to one of Claims 1 to 3, **characterised in that** it comprises a reception lens (6), through which the reflected beams (10, 11) emitted by the two emitters (1, 4) pass.

5. Device according to any one of the preceding claims, **characterised in that** the electronics for driving each emission element and for processing the signals received by each reception element have a clock (17) which generates pulses driving each emitter, an amplifier (18) amplifying the light signals generated by each reception element, and a sample-and-hold circuit (19) which is synchronised with the said clock in order to hold the amplified signals and compare them with a reference voltage by means of a comparator (20).

## Patentansprüche

1. Vorrichtung zur Erfassung der Anwesenheit und der Passierrichtung von beweglichen Gegenständen, um diese zu zählen, umfassend zwei Infrarotsender (1, 4), deren Aufgabe es ist, jeweils einen Strahl in der Richtung eines beweglichen Gegenstands zu senden, und zwei Infrarot-Empfangselemente (2, 3), wobei die zwei Sender (1, 4) und die zwei Empfangselemente (2, 3) so gestaltet sind, dass sie in der Passierrichtung der beweglichen Gegenstände zwei Erfassungszonen im Raum erzeugen, so dass die Passierrichtung der beweglichen Gegenstände bestimmt werden kann, **dadurch gekennzeichnet, dass** sie ein Gehäuse aufweist, das folgendes beinhaltet: die beiden Sender (1, 4), die beiden Empfangselemente (2, 3), optische Sendemittel (5, 7), die das von den Sendern (1, 4) ausgesandte Licht fokussieren, optische Empfangsmittel (6), die den Lichtstrahl erfassen und fokussieren, der von einem eine Erfassungszone passierenden beweglichen Gegenstand reflektiert wird, und Elektronik zum Steuern der Sendeelemente (1, 4) und zur Verarbeitung der von den Empfangselementen (2, 3) empfangenen Signale, dadurch, dass die beiden Empfangselemente (2, 3) in einem Abstand von der optischen Achse der optischen Empfangsmittel (6) angeordnet sind, dadurch, dass die optische Achse der optischen Empfangsmittel (6) parallel zu den optischen Achsen der optischen Sendemittel ist, die zueinander parallel sind, dadurch, dass die Empfangselemente (2, 3) Infrarotdioden sind, die lotrecht zu den optischen Achsen der optischen Sendemittel (5, 7) ausgerichtet sind, und dadurch, dass die Anordnung des Sende- und des Empfangssystems den folgenden Beziehungen entspricht:$\text{x1 =} \frac{\text{f}}{\text{d} \text{min1}} \text{. D1}$$\text{x1 +} \text{t} \text{=} \frac{\text{f}}{\text{d} \text{max1}} \text{. D1}$$\text{x2 =} \frac{\text{f}}{\text{d} \text{min2}} \text{. D2}$$\text{x2 +} \text{t} \text{=} \frac{\text{f}}{\text{d} \text{max2}} \text{. D1}$ wobei:
*t* die Größe der Empfangselemente (2 und 3) ist;
*d* min 1 der minimale Erfassungsabstand (12) des ersten Senders (1) und des ersten Empfangselementes (3) ist;
*d* max 1 der maximale Erfassungsabstand (14) des ersten Senders (1) und des ersten Empfangselementes (3) ist;
*d* min 2 der minimale Erfassungsabstand (13) des zweiten Senders (4) und des zweiten Empfangselementes (2) ist;
*d* max 2 der maximale Erfassungsabstand (15) des zweiten Senders (4) und des zweiten Empfangselementes (2) ist;
D1 der Achsabstand zwischen der ersten Sendeoptik (5) und den optischen Empfangsmitteln (6) ist;
D2 der Achsabstand zwischen der zweiten Sendeoptik (7) und den optischen Empfangsmitteln (6) ist;
*f* der Fokalabstand (16) der optischen Empfangsmittel (6) ist;
x1 der Abstand (9) zwischen dem ersten Empfangselement (3) und der Achse der optischen Empfangsmittel (6) ist;
x2 der Abstand (8) zwischen dem zweiten Empfangselement (2) und der Achse der optischen Empfangsmittel (6) ist.

2. Vorrichtung nach Anspruch 1, **dadurch gekennzeichnet, dass** die Empfangselemente (2, 3) in derselben Ebene liegen.

3. Vorrichtung nach Anspruch 2, **dadurch gekennzeichnet, dass** die Sender (1, 4) und die Empfangselemente (2, 3) in derselben Ebene lotrecht zu den optischen Achsen der optischen Sendemittel (5, 7) liegen.

4. Vorrichtung nach einem der Ansprüche 1 bis 3, **dadurch gekennzeichnet, dass** sie eine Empfangsoptik (6) umfasst, die von den Reflexionsstrahlen (10, 11) durchquert wird, die von den beiden Sendern (1, 4) ausgesendet wurden.

5. Vorrichtung nach einem der vorherigen Ansprüche, **dadurch gekennzeichnet, dass** die Elektronik zum Steuern jedes Sendeelementes und zum Verarbeiten der von jedem Empfangselement empfangenen Signale einen Taktgeber (17) für Impulse zum Steuern jedes Senders, einen Verstärker (18) zum Verstärken der von jedem Empfangselement erzeugten Lichtsignale und eine Sperrsonde (19) umfasst, die mit dem genannten Taktgeber synchron ist und es ermöglicht, die verstärkten Signale zu sperren und sie mit Hilfe eines Komparators (20) mit einer Referenzspannung zu vergleichen.
